# EUROPÄISCHE PATENTSCHRIFT

(11) **EP 0 027 164 B1**
(45) Veröffentlichungstag und Bekanntmachung des Hinweises auf die Patenterteilung: **04.07.1984**
(21) Anmeldenummer: 80104417.3
(22) Anmeldetag: 26.07.1980
(51) Int. Cl.: E01C 19/40, E01C 19/48

(54) **Einem Strassenfertiger nachgeordnete, anhängbare Vorrichtung zum Verdichten des seitlichen Randes einer gefertigten Strassendecke**
Road-finisher trailing device for compacting the lateral edge of a completed roadway paving
Dispositif à la suite d'une finisseuse remorquable pour le compactage du bord latéral du revêtement routier posé

(30) Priorität: 10.10.1979 DE 2941017
(43) Veröffentlichungstag der Anmeldung: 22.04.1981
(73) Patentinhaber: Hoffmann, Elisabeth, geb. Eisler, D-6670 St. Ingbert (DE)
(72) Erfinder: Hoffmann, Alois, D-6670 St. Ingbert (DE)
(74) Vertreter: Schönherr, Wolfgang

## Beschreibung

Die Erfindung betrifft eine einem Straßenfertiger nachgeordnete, anhängbare Vorrichtung zum Verdichten des seitlichen Randes einer gefertigten Straßendecke, bestehend aus einer im wesentlichen in waagerechter Richtung verlaufenden Rüttelplatte mit einem Vibrator, sowie einer an der einen Seite der Rüttelplatte, im Winkel zur Rüttelplatte angeordnete, schräg nach unten geneigt verlaufenden Andrückplatte.

Es ist z.B. aus DE-A-1 928 002 eine derartige Vorrichtung bekannt, die zur Ausbildung von konkav oder konvex geformten Randabschnitten einer Straßendecke bestimmt ist. Bei dieser bekannten Vorrichtung kann jedoch die Verdichtung des seitlichen Randes einer Straßendecke nicht auf die Dichte gebracht werden, die für die Fahrbahn vorgesehen ist. Nachteilig ist weiterhin, daß der seitliche Winkel des seitlichen Randes der Straßendecke nicht beliebig wählbar ist.

Ausgehend von diesem bekannten Stand der Technik besteht die Aufgabe der Erfindung darin, eine Vorrichtung der in Rede stehenden Art vorzuschlagen, mit der der seitliche Rand einer gefertigten Straßendecke derart hochverdichtet werden kann, daß Beschädigungen dieses Randes insb. durch Witterungseinflüsse verhindert werden, wobei außerdem die vorgeschlagene Vorrichtung in einfacher Weise an den gegebenen Neigungswinkel des seitlichen Randes der gefertigten Straßendecke anpaßbar ist.

Diese Aufgabe wird dadurch gelöst, daß mit der einen Längskante der Rüttelplatte eine schräg nach oben geneigt verlaufende Trägerplatte durch ein Gelenk schwenkbar verbunden ist, daß die Trägerplatte Halteschrauben aufweist, die in der Andrückplatte angeordnete Führungsschlitze durchragen und mit denen die Andrückplatte auf der Trägerplatte höhenverstellbar und festlegbar ist, daß die Trägerplatte in ihrer jeweiligen Winkelstellung durch mindestens eine zwischen Trägerplatte und Rüttelplatte angeordnete Haltestange festlegbar ist und daß die Hauptschlagrichtung des Vibrators in einem Winkelbereich zwischen der Senkrechten zur Rüttelplatte und der Senkrechten zur Andrückplatte liegt.

Vorteilhaft sind die Andrückplatte und/oder die Rüttelplatte beheizbar. Bei einer bevorzugten Ausführungsform sind in Vorschubrichtung gesehen die Randabschnitte der vorderen und hinteren Seiten der Rüttelplatte und/oder der Andrückplatte nach oben gewölbt ausgebildet und ist der Randabschnitt der der Andrückplatte abgewandten Seite der Rüttelplatte nach oben gewölbt ausgebildet.

Vorzugsweise trägt die Andrückplatte in ihrem, der unteren Kante benachbarten Abschnitt eine V-förmige, langgestreckte Abdeckung, auf der eine Heizvorrichtung angeordnet ist.

Der Vibrator ist vorzugsweise hydraulisch betätigbar. Die Erfindung ist in den Zeichnungen beispielhaft dargestellt. Es zeigen:
Fig. 1 die erfindungsgemäße Vorrichtung in Seitenansicht,
Fig..2 die Vorrichtung in Ansicht auf die Andrückplatte,
Fig. 3 die Vorrichtung in Draufsicht in angehängtem Zustand an einem Straßenfertiger.

Nach den Fig. 1 bis 3 hat eine Vorrichtung zum Verdichten des seitlichen Randes einer gefertigten Straßendecke eine im wesentlichen in waagerechter Richtung verlaufende Rüttelplatte 1, auf der ein hydraulischer Vibrator 2 sitzt. An der einen Längskante der Rüttelplatte 1 ist durch ein Gelenk 3 (Fig. 1) eine Trägerplatte 4 schwenkbar angeordnet. Die Trägerplatte 4 wird durch zwischen der Trägerplatte und der Rüttelplatte angeordnete Haltestangen 5 in ihrer jeweiligen Winkelstellung gehalten. Die Haltestangen wiesen Muffen 6 mit gegenläufigem Innengewinde auf, so daß durch Drehen der Muffen 6 die Winkelstellung der Trägerplatte veranderbar ist.

Auf der Trägerplatte sitzt eine Andrückplatte 7. Die Andrückplatte 7 weist Führungsschlitze 8 auf, die von auf der Trägerplatte 4 angeordneten Halteschrauben 9 durchragt sind.

Auf der Andrückplatte 7 sitzt in dem der unteren Längskante benachbarten Abschnitt eine V-förmige, langgestreckte Abdeckung 10, auf der eine Heizung 11 angeordnet ist.

Bei Verwendung der Vorrichtung wird nach Fig. 3 die Vorrichtung mit Hilfe von Führungsstangen 12 beispielsweise an der Rüttelbohle eines Straßenfertigers 13 befestigt. Die Führungsstangen 12 sind elastisch mit dem Straßenfertiger verbunden, gewährleisten jedoch einerseits der genaue Führung der Vorrichtung und behindern zum andern die Wirkung des Vibrators 2 nicht. Durch entsprechende Befestigungspunkte 14 kann die Vorrichtung wahlweise auf der rechten oder linken Seite der gefertigen Straßendecke eingesetzt werden.

Durch Lösen der Halteschrauben 9 kann die Andrückplatte 7 in ihren Führungsschlitzen 8 in Richtung des in Fig. 1 mit 15 bezeichneten Doppelpfeils verschoben werden, so daß die Höhe des nach unten die Rüttelplatte 1 überrangenden Abschnittes der Andrückplatte 7 an die Dicke der gefertigten Straßendecke angepaßt wird. Schließlich wird durch Betätigen der Muffen 6 der notwendige Winkel der Andrückplatte 7 eingestellt.

Vorzugsweise wird der hydraulisch betätigbare Vibrator 2 an die Hydraulik des Straßenfertigers angeschlossen. Gleichfalls wird die Heizung 11 vorteilhaft mit der Heizung des Straßenfertigers 13 verbunden. Die V-förmige Abdeckung 10 bewirkt dabei eine gleichmäßige Wärmeverteilung im unteren Abschnitt der Andrückplatte 7.

Die Hauptschlagrichtung des Vibrators liegt vorzugsweise in einem Winkelbereich zwischen der Senkrechten zur Rüttelplatte 1 und der Senkrechten zur Andrückplatte 7, so daß eine gute Verdichtung des seitlichen Randes der gefertigten Straßendecke erzielt wird.

Die Randabschnitte der vorderen und hinteren Schmalseiten 16, 16a der Rüttelplatte 1 und der Andrückplatte 7 sowie der Randabschnitt der der Andrückplatte abgewandten Längsseite 17 der Rüttelplatte 1 sind nach oben gewölbt ausgebildet, so daß die Rüttelplatte und die Andrückplatte gut über die gefertigte Straßendecke gleiten.

## Patentansprüche

1. Einem Straßenfertiger nachgeordnete, anhängbare Vorrichtung zum Verdichten des seitlichen Randes einer gefertigten Straßendecke, bestehend aus einer im wesentlichen in waagerechter Richtung verlaufenden Rüttelplatte (1) mit einem Vibrator (2), sowie einer an der einen Seite der Rüttelplatte (1), im Winkel zur Rüttelplatte angeordneten, schräg nach unten geneigt verlaufenden Andrückplatte (7), dadurch gekennzeichnet, daß mit der einen Längskante der Rüttelplatte (1) eine schräg nach oben geneigt verlaufende Trägerplatte (4) durch ein Gelenk (3) schwenkbar verbunden ist, daß die Trägerplatte Halteschrauben (9) aufweist, die in der Andrückplatte (7) angeordnete Führungsschlitze (8) durchragen und mit denen die Andrückplatte auf der Trägerplatte höhenverstellbar und festlegbar ist, daß die Trägerplatte in ihrer jeweiligen Winkelstellung durch mindestens eine zwischen Trägerplatte und Rüttelplatte angeordnete Haltestange (5) festlegbar ist und daß die Hauptschlagrichtung des Vibrators (2) in einem Winkelbereich zwischen der Senkrechten zur Rüttelplatte (1 ) und der Senkrechten zur Andrückplatte (7) liegt.

2. Vorrichtung nach Anspruch 1, dadurch gekennzeichnet, daß die Andrückplatte (7) und/oder die Rüttelplatte (1) beheizbar sind.

3. Vorrichtung nach einem der Ansprüche 1 oder 2, dadurch gekennzeichnet, daß in Vorschubrichtung gesehen die Randabschnitte der vorderen und hinteren Seiten (16, 16a) der Rüttelplatte (1) und/oder der Andrückplatte (7) nach oben gewölbt ausgebildet sind und daß der Randabschnitt der der Andrückplatte (7) abgewandeten Seite (17) der Rüttelplatte (1) nach oben gewölbt ausgebildet ist.

4. Vorrichtung nach einem der Ansprüche 1 bis 3, dadurch gekennzeichnet, daß die Andrückplatte (7) in ihrem, der unteren Kante benachbarten Abschnitt eine V-förmige, langgestreckte Abdeckung (10) trägt, auf der eine Heizvorrichtung (11) angeordnet ist.

5. Vorrichtung nach einem der Ansprüche 1 bis 4, dadurch gekennzeichnet, daß der Vibrator (2) hydraulisch betätigbar ist.

## Revendications

1. Dispositif à la suite d'une finisseuse remorquable pour le compactage du bord latéral du revêtement routier posé, comprenant une plaque vibrante (1) qui s'étend horizontalement et comporte un mécanisme vibreur (2) ainsi qu'une plaque de pression (7) formant un certain angle par rapport à la plaque vibrante (1) et disposée sur un côté de cette plaque vibrante avec une inclinaison orientée vers le bas, caractérisé par le fait qu'un plateau-support (4) s'articule grâce à un axe (3) sur ledit côté de la plaque vibrante et s'élève obliquement vers le haut par rapport à celle-ci, que ce plateau-support (4) comporte des vis de fixation (9) qui traversent des mortaises de guidage (8) pratiquées dans la plaque de pression (7) et qui servent à rendre cette plaque de pression (7) solidaire du plateau-support (4) avec possibilité de réglage en hauteur, que le plateau-support (4) peut être bloqué dans chacune de ses positions angulaires à l'aide d'au moins une jambe de force (5) disposée entre le plateau-support (4) et la plaque vibrante (1), et enfin que la direction principale d'attaque du vibreur (2) se trouve à l'intérieur d'un angle formé entre la perpendiculaire à la plaque vibrante (1) et la perpendiculaire à la plaque de pression.

2. Dispositif selon la Revendication 1, caractérisé par le fait que la plaque de pression (7) et/ou la plaque vibrante (1) peuvent être chauffées.

3. Dispositif selon l'une ou l'autre des Revendications 1 ou 2, caractérisé par le fait que, vues dans le sens de marche avant, les parties marginales des côtés avant et arrière (16, 16a) de la plaque vibrante (1) et/ou de la plaque de pression (7) sont recourbées vers le haut et que la partie marginale du côté (17) de la plaque vibrante (1) et/ou de la plaque de pression (7) sont recourbées vers le haut et que la partie marginale du côté (17) de la plaque vibrante (1) qui est opposé à la plaque de pression (7) est incurvée vers le haut.

4. Dispositif selon l'une quelconque des Revendications 1 à 3, caractérisé par le fait que la plaque de pression (7) porte sur sa partie voisine de son bord inférieur un élément de couverture (10) à section en V inversé, disposé longitudinalement et qui supporte un dispositif de chauffage (11).

5. Dispositif selon l'une quelconque des Revendications 1 à 4, caractérisé par le fait que le vibreur (2) peut être actionné hydraulique- ment.

## Claims

1. Apparatus, which is designed to be towed behind a road making machine, for compacting the side edge of a finished road surface, comprising a substantially horizontal vibrating plate (1) having a vibrator (2), and a pressure plate (7) arranged on one side of the vibrating plate (1) at an angle to the vibrating plate and extending obliquely downwards therefrom, characterised in that a carrier plate (4) extending obliquely upwards is swingably connected by a hinge (3) to one longitudinal edge of the vibrating plate (1), in that the carrier plate has retaining screws (9) which project through guide slots (8) arranged in the pressure plate (7) and by means of which the pressure plate is vertically adjustable and securable on the carrier plate, in that the carrier plate is securable in its respective angular position by at least one retaining rod (5) arranged between the carrier plate and the vibrating plate, and in that the main stroke direction of the vibrator (2) lies in an angular region between a line perpendicular to the vibrating plate (1) and a line perpendicular to the pressure plate (7).

2. Apparatus according to claim 1, characterised in that the pressure plate (7) and/or the vibrating plate (1) are capable of being heated.

3. Apparatus according to one of claims 1 or 2, characterised in that, considered in the direction of movement, the edge portions at the front and rear sides (16, 16a) of the vibrating plate (1) and/or of the pressure plate (7) are upwardly arched in design and in that the edge portion of that side (17) of the vibrating plate (1) which is remote from the pressure plate (7) is upwardly arched in design.

4. Apparatus according to one of claims 1 to 3, characterised in that adjacent to its lower edge, the pressure plate (7) carries a V-shaped elongate cover (10) on which a heating device (11) is arranged.

5. Apparatus according to one of claims 1 to 4, characterised in that the vibrator (2) is hydraulically actuated.
